# EUROPÄISCHE PATENTSCHRIFT

(11) **EP 2 487 321 B1**
(45) Veröffentlichungstag und Bekanntmachung des Hinweises auf die Patenterteilung: **21.11.2018**
(21) Anmeldenummer: 12000706.7
(22) Anmeldetag: 02.02.2012
(51) Int. Cl.: E21B 7/00, E21B 17/02, E21B 17/04, E21B 21/12, E21B 17/046, E21B 17/18

(54) **Steckverbindung und Gestängeschluss für ein Bohrgestänge**
Connector and rod lock for a drilling rod
Connecteur à fiches et raccord de tringlerie pour une tige de sondage

(30) Priorität: 10.02.2011 DE 102011010958
(43) Veröffentlichungstag der Anmeldung: 15.08.2012
(73) Patentinhaber: TRACTO-TECHNIK GmbH & Co. KG, 57356 Lennestadt (DE)
(72) Erfinder: Fischer, Sebastian, 57368 Lennestadt (DE); Grobbel, Raimund, 59889 Eslohe (DE)
(74) Vertreter: König, Gregor Sebastian

(56) Entgegenhaltungen:
- EP-A2- 1 434 063
- US-A- 2 257 101
- US-A- 2 275 418
- US-A- 2 280 786
- US-A- 4 280 535
- US-A1- 2007 272 444

## Beschreibung

Die Erfindung betrifft eine Steckverbindung zur Verbindung von zwei Gestängeschüssen eines Bohrgestänges sowie einen entsprechenden Gestängeschuss.

Beim gestängebasierten Bohren im Erdreich, insbesondere zur Herstellung von sogenannten Horizontalbohrungen, die im wesentlichen parallel oder in einem relativ geringen Neigungswinkel zur Erdoberfläche verlaufen, wird ein Bohrkopf mittels eines Bohrgestänges von einer an der Erdoberfläche oder in einer Baugrube angeordneten Antriebsvorrichtung vorgetrieben. Die dabei eingesetzten Bohrgestänge bestehen aus einzelnen, miteinander verbundenen Gestängeschüssen, die - dem Bohrverlauf entsprechend - nach und nach an das hintere Ende des bereits verbohrten Bohrgestänges angesetzt und mit diesem verbunden werden. Hierzu kommen in der Regel Gewindeverbindungen zum Einsatz.

Das Erstellen von Bohrungen in weichem Erdreich beruht regelmäßig auf einem radialen Verdrängen und Verdichten des Erdreichs. Der Bohrkopf wird daher - wenn überhaupt - regelmäßig nur - zusätzlich zu dem statischen Vorschub - mit geringer Drehzahl rotierend angetrieben.

Für ein Felsbohren, d.h. ein Bohren in Fels oder steinigen Erdformationen, ist es dagegen erforderlich, das Gestein wegen der nicht ausreichenden Verformbarkeit zu zerkleinern und aus dem bereits erstellten Bohrloch auszutragen. Für das Zerkleinern des Gesteins sind relativ hohe Drehzahlen des Bohrkopfs erforderlich, die mit einem hohen Verschleiß des Bohrgestänges einhergehen würden, wenn dieses in dem Bohrloch mit derselben Drehzahl rotieren würde.

Auf dem Markt haben sich daher im Wesentlichen zwei unterschiedliche Bauformen von Felsbohrvorrichtungen durchgesetzt, die ohne ein schnelles Rotieren des mit der Bohrlochwand in Kontakt stehenden Bohrgestänges funktionieren.

Eine erste dieser Bauformen beruht auf der Verwendung eines Imloch-Motors, der den Bohrkopf direkt und nicht über das Bohrgestänge rotierend antreibt. Vielmehr ist die Einheit aus Bohrkopf und Imloch-Motor vorderseitig an dem Bohrgestänge fixiert, über das der erforderliche axiale Druck zum Vortreiben der Bohrung aufgebracht wird. Da die für das Bohren erforderliche Rotation des Bohrkopfes von dem Imloch-Motor erzeugt wird, ist es bei solchen Bohrvorrichtungen nicht erforderlich, das Bohrgestänge selbst rotierend anzutreiben. Der Verschleiß des Bohrgestänges ist daher verhältnismäßig gering. Als Imloch-Motoren kommen regelmäßig sogenannte "Mud-Motoren" zum Einsatz, bei denen eine Antriebsflüssigkeit unter hohem Druck durch eine Turbine geleitet wird, um die Rotation zu bewirken. Bei dieser Antriebsflüssigkeit handelt es sich regelmäßig um eine Bohrflüssigkeit, die, nachdem sie den Mud-Motor durchströmt hat, über Auslassöffnungen im Bereich des Bohrkopfes in die Bohrung austritt, um dort den Bohrkopf zu kühlen, zu schmieren und um das abgetragene Bohrklein über den Ringraum zwischen der Bohrlochwand und dem Bohrgestänge auszuschwemmen. Wesentliche Nachteile derartiger, auf Imloch-Motoren beruhender Felsbohrvorrichtungen liegen in dem hohen Bohrflüssigkeitsverbrauch bei gleichzeitig geringer Leistungsfähigkeit (z.B. 800 Nm bei einem Spülflüssigkeitsverbrauch von 320 I/min).

Die zweite verbreitete Bauform für Felsbohrvorrichtungen beruht auf der Verwendung eines Doppelbohrgestänges. Bei diesen Bohrvorrichtungen wird der Bohrkopf über ein Innengestänge des Doppelbohrgestänges von der an der Erdoberfläche oder in einer Baugrube angeordneten Antriebsvorrichtung, die auch für den Vortrieb des Bohrkopfes sorgt, zusätzlich rotierend angetrieben. Das Innengestänge ist dazu drehbar innerhalb eines Außengestänges des Doppelbohrgestänges gelagert. Das Außengestänge muss daher entweder gar nicht oder nur mit einer geringen Drehzahl rotiert werden. Auch bei derartigen Felsbohrvorrichtung hält sich der Verschleiß des Bohrgestänges in Grenzen, denn das mit der felsigen Bohrungswand in Kontakt stehende Außengestänge rotiert nicht oder nur mit geringer Drehzahl, während das mit einer hohen Drehzahl angetriebene Innengestänge verschleißmindernd in dem Außengestänge gelagert sein kann.

Bei fast allen bekannten Felsbohrvorrichtungen mit Doppelbohrgestänge werden die einzelnen Gestängeschüsse sowohl des Außengestänges als auch des Innengestänges miteinander verschraubt. Dies ist zum Einen mit einem hohen zeitlichen Aufwand verbundenen. Hinzu kommt, dass zumindest über das Innengestänge hohe Drehmomente übertragen werden, wodurch sich die (selbsthemmend wirkenden) Gewindeverbindungen, über die die einzelnen Gestängeschüsse miteinander verbunden sind, stark "verklemmen", so dass für ein Lösen der einzelnen Gewindeverbindungen nach dem Fertigstellen der Bohrung eine maschinelle Lösevorrichtungen zum Einsatz kommen muss. Dadurch wird der konstruktive Aufwand derartiger Felsbohrvorrichtungen zusätzlich - neben dem konstruktiven Aufwand für das Doppelbohrgestänge selbst - wesentlich erhöht.

Um diesen zeitlichen und konstruktiven Aufwand zu verringern, wurde eine Bohrvorrichtung mit einem Doppelbohrgestänge entwickelt (vgl. EP 0 817 901 B1), bei der die einzelnen Gestängeschüsse des Innengestänges nicht mehr über eine Schraubverbindung, sondern über eine einfache Axialsteckverbindung miteinander verbunden werden. Hierzu weist jeder der Innengestängeschüsse an einem seiner Enden einen im Querschnitt sechskantförmigen Verbindungsstift und an dem entsprechenden anderen Ende eine korrespondierende Verbindungsbuchse auf, so dass zwei Gestängeschüsse auf einfache Weise durch das Einstecken des Verbindungsstifts des einen Gestängeschusses in die Verbindungsbuchse des anderen Gestängeschusses verbunden werden können. Die Axialsteckverbindung ermöglicht ein besonders einfaches und schnelles Verbinden der einzelnen Gestängeschüsse des Innengestänges. Nachteilig ist jedoch, dass für das Ineinanderstecken der beiden Verbindungsteile eine exakte (rotatorische) Ausrichtung der zwei Gestängeschüsse erforderlich ist, um die beiden Querschnittskonturen des Verbindungsstifts und der Verbindungsbuchse in Überdeckung zu bringen. US-2,275,418 offenbart eine schraubverbindungsfreie Gestängeschussverbindung. Ausgehend von diesem Stand der Technik lag der Erfindung die Aufgabe zugrund eine verbesserte Steckverbindung für ein Bohrgestänge und insbesondere für das Innengestänge eines Doppelbohrgestänges anzugeben.

Diese Aufgabe wird durch den Gegenstand des unabhängigen Patentanspruchs 1 gelöst. Vorteilhafte Ausführungsformen der erfindungsgemäßen Steckverbindung sind Gegenstand der entsprechenden abhängigen Patentansprüche und ergeben sich aus der nachfolgenden Beschreibung der Erfindung. Ein die entsprechenden Verbindungsteile zur Ausbildung einer erfindungsgemäßen Steckverbindung aufweisender Gestängeschuss bzw. Doppelgestängeschuss sind Gegenstand der nebengeordneten Patentansprüche 5 und 12. Vorteilhafte Ausführungsformen dieser Gestängeschüsse sind Gegenstand der entsprechenden abhängigen Patentansprüche und ergeben sich aus der nachfolgenden Beschreibung der Erfindung.

Der Erfindung liegt der Gedanke zugrunde, eine Möglichkeit zur Verbindung von zwei Gestängeschüssen eines Bohrgestänges anzugeben, die die Vorteile der aus dem Stand der Technik bekannten Gewindeverbindungen und der Axialsteckverbindungen miteinander kombiniert.

Dies wird erfindungsgemäß durch eine Steckverbindung erreicht, die - ähnlich wie eine Gewindeverbindung - auf spiralförmige auf einem im Querschnitt kreisförmigen Gewindestecker bzw. in einer entsprechenden Gewindebuchse verlaufenden Vorsprüngen/Nuten beruht, wobei die Vorsprünge/Nuten so ausgelegt sind, dass die für eine Gewindeverbindung charakteristische Selbsthemmung nicht auftritt.

Eine erfindungsgemäße Steckverbindung zur Verbindung von zwei Gestängeschüssen eines Bohrgestänges weist demnach einen Verbindungsstecker an einem Ende eines ersten der Gestängeschüsse und eine Verbindungsbuchse an einem Ende des zweiten der Gestängeschüsse auf, wobei der Verbindungsstecker und die Verbindungsbuchse dadurch gekennzeichnet sind, dass jede mindestens eine(n) spiralförmig verlaufende(n), selbsthemmunsfrei ausgestaltete(n) Führungsvorsprung und/oder Führungsnut aufweisen, die beim Fügen der Steckverbindung ineinandergreifen.

Um eine Selbsthemmung der Führungsnuten zu vermeiden, ist vorzugsweise vorgesehen, deren spiralförmigen Verlauf mit einer sehr großen Steigung, vorzugsweise im Bereich von 15° bis 25° bezogen auf die Längsachse auszuführen.

Zudem kann vorzugsweise vorgesehen sein, dass die Kontaktflächen, über die die Führungsvorsprünge bzw. Führungsnuten des Verbindungssteckers bzw. der Verbindungsbuchse aneinander anliegen, weitgehend radial ausgerichtet sind, d.h. eine in senkrechter Richtung zu der Längsachse der Steckverbindung an einer (beliebigen) Stelle auf die Kontaktfläche gelegte Gerade weist im Wesentlichen in Richtung dieser Längsachse. Dadurch kann das von den meisten Gewindeverbindungen bekannte Verklemmen der Gewindeflanken durch eine radiale Deformation der Verbindungsteile infolge von durch die Geometrie der Gewindeflanken bedingten Radialkraftkomponenten vermieden werden. In einem senkrecht zur Längsachse der Steckverbindung gewählten Querschnitt weisen die Führungsvorsprünge vorzugsweise einen rechteckigen oder trapezförmigen Querschnitt auf.

Weitere Faktoren, die eine selbsthemmende Wirkung beeinflussen können, sind insbesondere die verwendeten Werkstoffe für die Kontaktflächen der Verbindungsteile, die Oberflächengüte der Kontaktflächen und ein möglicher Einsatz eines Schmiermittels. Diese können vom Fachmann ohne weiteres so gewählt werden, dass bei der erfindungsgemäßen Steckverbindung keine Selbsthemmung auftritt.

Das wesentliche Auslegungskriterium ist vorzugsweise die Steigung des spiralförmigen Verlaufs der Führungsvorsprünge/Führungsnuten, die vorzugsweise so groß gewählt ist, dass - auch bei der Verwendung von für Bohrgestänge üblichen Werkstoffen, insbesondere Stahl, und einer ohne wesentliche Nachbearbeitung der Kontaktfläche erreichbaren Oberflächengüte - die erfindungsgemäße Steckverbindung auch ausschließlich durch das Aufbringen von Druckkräften gefügt werden kann (was natürlich mit einer Relativrotation der beiden Verbindungsteile verbunden ist).

Unabhängig davon, kann eine erfindungsgemäße Steckverbindung aber auch stets durch das ausschließliche Aufbringen eines Drehmoments gefügt werden, da die relative Axialverschiebung dann - wie bei einer Gewindeverbindung - durch die spiralförmigen Führungsvorsprünge/Führungsnuten erzwungen wird.

Die wesentlichen Vorteile der erfindungsgemäßen Steckverbindung liegen darin, dass diese einfach - wie die bereits bekannte Axialsteckverbindung - durch das Aufbringen von lediglich Axialkräften (Druck- bzw. Zugkräfte in Richtung der Längsachse der Steckverbindung) gefügt und auch - wegen der fehlenden Selbsthemmung - wieder (ggf. manuell) gelöst werden kann. Der Einsatz einer maschinellen Lösevorrichtung, wie dies bei Schraubverbindungen erforderlich ist, kann daher entfallen. Zudem führt die spiralförmige Ausbildung der Führungsvorsprünge/Führungsnuten dazu, dass sich die Steckverbindungen automatisch fixieren, so lange über das Bohrgestänge ein Drehmoment (in der Fügerichtung) übertragen wird. Anders als bei der bekannten Axialsteckverbindung kann daher auch ein sicherer Zusammenhalt der einzelnen Gestängeschüsse des Bohrgestänges erreicht werden, wenn auf diese Zugkräfte, beispielsweise beim Zurückziehen des Bohrgestänges, einwirken.

In einer bevorzugten Ausführungsform der vorliegenden Erfindung kann vorgesehen sein, dass der Verbindungsstecker und/oder die Verbindungsbuchse einen konischen Einführabschnitt aufweist, durch den/die eine fehlende Koaxialität der beiden Verbindungsteile beim Zusammenstecken korrigiert wird. Dadurch kann insbesondere ein maschinelles Zusammenstecken der Verbindungsteile der erfindungsgemäßen Steckverbindung vereinfacht werden.

Weiterhin kann (mindestens) eine Dichtung vorgesehen sein, die einen zwischen dem Verbindungsstecker und der Verbindungsbuchse im zusammengesteckten Zustand der Steckverbindung ausgebildeten Ringraum abdichtet. Eine solche Dichtung kann eine Verschmutzung der Kontaktflächen der Verbindungsteile beispielsweise durch eine durch den Ringraum eintretende Bohrflüssigkeit vermeiden.

Ein erfindungsgemäßer Gestängeschuss für ein Bohrgestänge weist einen Gestängeschussgrundkörper auf, dessen beide Enden jeweils ein Verbindungsteil einer erfindungsgemäßen Steckverbindung umfassen. Demnach weist der Gestängeschussgrundkörper an einem (längsaxialen) Ende einen Verbindungsstecker einer erfindungsgemäßen Steckverbindung und an dem entsprechenden anderen Ende eine Verbindungsbuchse einer erfindungsgemäßen Steckverbindung auf.

Ein solcher erfindungsgemäßer Gestängeschuss kann vorzugsweise als Innengestängeschuss eines erfindungsgemäßen Doppelgestängeschusses für ein Doppelbohrgestänge verwendet werden, wobei der Doppelgestängeschuss noch zusätzlich einen Außengestängeschuss umfasst, der den Innengestängeschuss umgibt.

Vorzugsweise kann der erfindungsgemäße Gestängeschuss weiterhin mindestens einen zylindrischen Lagersitz zur Aufnahme eines Lagerrings aufweisen. Dieser Lagersitz kann vorzugsweise ein Rotationslager aufnehmen, über den der erfindungsgemäße Gestängeschuss, sofern dieser als Innengestängeschuss eines Doppelgestängeschusses vorgesehen ist, in dem Außengestängeschuss gelagert ist.

Zwischen dem Außen- und dem Innengestängeschuss des erfindungsgemäßen Doppelgestängeschusses kann ein Ringraum vorgesehen sein, der vorzugsweise für den Transport einer Bohrflüssigkeit verwendet werden kann. Dieser Ringraum wird von dem Rotationslager zumindest teilweise verschlossen, wodurch der Transport der Bohrflüssigkeit behindert werden kann. Um dies zu vermeiden, kann vorzugsweise vorgesehen sein, dass der Lagersitz des erfindungsgemäßen (Innen-)Gestängeschusses von mindestens einem Kanal (in längsaxialer Richtung) unterquert wird.

Um die Übertragung von elektrischer Energie und elektrischen Signalen, beispielsweise von/zu Sensoren, die in einem mit dem Bohrgestänge verbundenen Bohrkopf angeordnet sind, zu ermöglichen, kann weiterhin vorgesehen sein, einen Signalleitungsabschnitt innerhalb des Gestängeschussgrundkörpers, des Verbindungssteckers und der Verbindungsbuchse des erfindungsgemäßen (Innen-)Gestängeschusses zu führen. Bei diesem Signalleitungsabschnitt kann es sich beispielsweise um ein (elektrisch isoliertes) Kabel handeln. Alternativ ist auch ein elektrisch leitender (knickfester) Stab geeignet, sofern dieser gegenüber dem Gestängeschussgrundkörper, dem Verbindungsstecker und der Verbindungsbuchse elektrisch isoliert ist.

Vorzugsweise kann vorgesehen sein, dass auch die beiden Enden der Signalleitung mit jeweils einem Kupplungsteil versehen sind, die eine Verbindung mit einem korrespondierenden Verbindungsteil eines Signalleitungsabschnitts eines zweiten Gestängeschusses, der mit dem ersten Gestängeschuss verbunden werden soll, ermöglichen. Besonders bevorzugt sind diese Kupplungsteile als Axialsteckverbindung ausgebildet, so dass auch diese beim Verbinden der beiden Gestängeschüsse automatisch miteinander verbunden werden können. Hierzu sollte die Signalleitung zumindest im Bereich der Kupplungsteile in dem Gestängeschuss axial abgestützt sein.

In einer weiterhin bevorzugten Ausführungsform des erfindungsgemäßen Doppelgestängeschusses kann vorgesehen sein, dass die Lagerung des Innengestängeschusses in dem Außengestängeschuss gegen axiales Verschieben gesichert ist. Dadurch kann erreicht werden, dass die Einheit aus Innengestängeschuss und Außengestängeschuss in einem einzelnen Verbindungsvorgang miteinander verbunden werden kann.

Vorzugsweise erfolgt die Verbindung der Außengestängeschüsse von zwei zu verbindenden erfindungsgemäßen Doppelgestängeschüssen über eine Schraubverbindung, wozu jeder der Außengestängeschüsse an einem der (längsaxialen) Enden einen Gewindestecker und an dem anderen Ende eine korrespondierende Gewindebuchse aufweist. Durch die dabei erfolgte Axialverschiebung können dann gleichzeitig und automatisch die entsprechenden mit einer erfindungsgemäßen Steckverbindung ausgebildeten Innengestängeschüsse verbunden werden.

Die Erfindung wird nachfolgend anhand eines in den Zeichnungen dargestellten Ausführungsbeispiels näher erläutert.

In den Zeichnungen zeigt:
- Fig. 1:: im Querschnitt einen Ausschnitt von zwei miteinander verbundenen Gestängeschüssen eines Doppelbohrgestänges;
- Fig. 2:: einen Querschnitt gemäß der Schnittebene II-II in der Fig. 1;
- Fig. 3:: in einer isometrischen Ansicht den Verbindungsstecker der bei dem Doppelbohrgestänge gemäß der Fig. 1 zur Verbindung der Innengestängeschüsse vorgesehenen Steckverbindung.

Die Fig. 1 zeigt im Querschnitt zwei miteinander verbundene Enden von erfindungsgemäßen Doppelgestängeschüssen 1 eines Doppelbohrgestänges. Jeder der Doppelgestängeschüsse 1 umfasst einen Außengestängeschuss 2 sowie einen darin zentral angeordneten Innengestängeschuss 3.

Jeder der Außengestängeschüsse 2 ist an einem seiner Enden mit einem konischen Außengewinde und an dem gegenüberliegenden Ende mit einem entsprechenden konischen Innengewinde zur Ausbildung einer Gewindeverbindung 4 versehen. Über diese Gewindeteile werden die einzelnen Außengestängeschüsse 2 miteinander verschraubt. Die konkrete Form der hierbei zum Einsatz kommenden Gewinde und der dieses Gewinde aufweisenden Abschnitte der Gestängeschüsse ist in der DE 10 2008 047 060 A1 beschrieben.

Die Verbindung der beiden Innengestängeschüsse erfolgt über eine erfindungsgemäße Steckverbindung. Hierzu weist jeder der Innengestängeschüsse 3 an einem seiner Enden einen Verbindungsstecker 5 auf, der mit spiralförmig verlaufenden Führungsvorsprüngen 6 versehen ist (vgl. Fig. 3), zwischen denen entsprechend geformte Führungsnuten 7 ausgebildet sind. Die Führungsvorsprünge 6 des Verbindungssteckers 5 wirken im zusammengesteckten Zustand der Steckverbindung mit den entsprechenden Führungsvorsprüngen 8 einer Verbindungsbuchse 9 des benachbarten Innengestängeschusses zusammen, d.h. sie greifen in die von diesen ausgebildeten Führungsnuten ein. Durch den spiralförmigen Verlauf der Führungsvorsprünge 6, 8 kombiniert die Zusammensteckbewegung sowohl eine axiale Relativverschiebung als auch eine Relativrotation der beiden Verbindungsteile (Verbindungsstecker 5 und Verbindungsbuchse 9) zueinander.

Wie sich insbesondere aus der Fig. 3 ergibt, ist der Verlauf der spiralförmigen Führungsvorsprünge 6, 8 mit einer sehr großen Steigung versehen. Konkret windet sich jeder der Führungsvorsprüngen 6, 8 über der gesamten Länge des die Führungsvorsprüngen aufnehmenden Abschnitts des Verbindungssteckers bzw. der Verbindungsbuchse um lediglich ca. 70° um die Längsachse. Zudem sind die Flanken 10 der Führungsvorsprüngen 6, 8, die als Kontaktflächen für einen Kontakt mit den entsprechenden Führungsvorsprüngen 6, 8 des anderen Verbindungsteils im Wesentlichen radial ausgerichtet. Die Führungsvorsprünge 6, 8 würden somit - ohne die durch den spiralförmigen Verlauf bedingte Verdrillung - einen rechteckigen Querschnitt aufweisen. Insbesondere durch diese Gestaltungsmerkmale (große Steigung, radiale Ausrichtung der Kontaktflächen 10) kann eine Selbsthemmung der erfindungsgemäßen Steckverbindung vermieden und diese sogar lediglich durch das Ausüben von Axialkräften gefügt und gelöst werden.

Der Verbindungsstecker 5 ist frontseitig mit einem in seinem Durchmesser verringerten Einführabschnitt 11 versehen, indem dieser einen kleineren Außendurchmesser als die übrigen Abschnitte des Innengestänges aufweist. Der Einführabschnitt 11 des Verbindungssteckers ist zudem mit zwei konischen Teilabschnitten 12, 13 versehen. In Verbindung mit einem konischen Einführabschnitt 14 der Verbindungsbuchse 9 kann durch den Einführabschnitt 11 des Verbindungssteckers 5 ein sicheres Zusammenstecken der Steckverbindung auch dann erreicht werden, wenn die beiden Verbindungsteile nicht in exakt koaxialer Ausrichtung zueinander angesetzt werden.

Die Innengestängeschüsse 3 sind hohl und somit als Rohrgestängeschüsse ausgebildet. In jedem der Innengestängeschüsse 3 ist ein aus einem festen (Metall-)Draht gebildeter Signalleitungsabschnitt 15 zentral angeordnet und in dieser Lage (auch in axialer Richtung) über Lagerungen (nicht dargstellt), die elektrisch isolierend ausgebildet sind, gehalten. Jeder dieser Signalleitungsabschnitte 15 weist an einem seiner Enden einen Stecker 16 und an dem entsprechenden anderen eine Buchse 17 zur Ausbildung einer Axialsteckverbindung auf. Durch das Verbinden der Doppelgestängeschüsse 1 des Doppelbohrgestänges wird somit gleichzeitig die Steckverbindung der Signalleitungsabschnitte 15 gefügt.

Jeder der Innengestängeschüsse 3 ist über einen Gleitlagerring 18 in dem entsprechenden Außengestängeschuss 2 drehbar gelagert. Hierzu weist jeder der Innengestängeschüsse 3 im Bereich des Verbindungssteckers 5 eine zylindrische Lagerfläche 19 zur Aufnahme eines Innenrings des Gleitlagerrings 18 auf. Die Lagerfläche 19 wird zu der einen Seite hin durch einen Absatz 20 begrenzt, der als Axialanschlag für den Gleitlagerring 18 dient. Der Gleitlagerring 18 wird durch Aufschrumpfen mit dem Innengestängeschuss 3 (kraftschlüssig) verbunden. Auch die Innenseite jedes der Außengestängeschüsse 2 weist eine entsprechende Lagerfläche auf, die im Kontakt mit einem Außenring des Gleitlagerrings 18 steht. Auch diese Lagerfläche ist einseitig durch einen Absatz 21 begrenzt, der wiederum als (erster) axialer Anschlag für den Gleitlagerring 18 dient. Ein zweiter axialer Anschlag wird durch einen Sprengring 22 gebildet, der in eine entsprechende Nut an der Innenseite des Außengestängeschusses 2 eingreift. Die Lagerung des Gleitlagerrings 18 in dem Außengestängeschuss 2 erfolgt mit Spiel, so dass eine einfache Montage und auch Demontage (beispielsweise zu Wartungszwecken) des Gleitlagerrings 18 bzw. des damit verbundenen Innengestängeschusses 3 möglich ist. Hierzu muss lediglich der Sprengring 22 entfernt und der (lediglich über den einen Gleitlagerring gelagerte) Innengestängeschuss 3 aus dem Außengestängeschuss 2 herausgezogen werden.

Zwischen der Innenwand jedes der Außengestängeschüsse 2 und der Außenwand des entsprechenden Innengestängeschusses 3 ist ein ringförmiger Raum 23 ausgebildet, über den eine Bohrflüssigkeit transportiert werden soll. Im Bereich der Lagerung des Innengestängeschusses 3 in dem Außengestängeschusses 2 ist dieser ringförmige Raum 23 (zumindest teilweise) versperrt, so dass für den Transport der Bohrflüssigkeit insgesamt drei Kanäle 24 vorgesehen sind, die in die Wand des Innengestängeschusses 2 integriert sind und die Lagerfläche 19 und somit den Gleitlagerring 18 in längsaxialer Richtung unterqueren, wie sich dies insbesondere aus den Fig. 2 und 3 ergibt.

Wegen der geometrischen Komplexität der Verbindungsteile der Steckverbindung des Innengestänges ist vorgesehen, diese als (Metall-)Gussteil herzustellen und diese dann mit den als rohrförmiges Halbzeug zur Verfügung stehenden Innengestängegrundköpern 25 (aus Metall und insbesondere Stahl) zu verschweißen oder auf andere Art und Weise zu fügen.

Um ein Eindringen der Bohrflüssigkeit in die Gewindeverbindungen des Außengestänges und in den Innenraum des Innengestänges zu vermeiden, sind die Gewindeverbindungen sowie die Steckverbindungen des Innengestänges mit jeweils einer Dichtung 26, 27 in Form von handelsüblichen O-Ringen versehen, der in entsprechenden Nuten des Gewinde- bzw. Verbindungssteckers 5 positioniert ist.

## Patentansprüche

1. Steckverbindung zur Verbindung von zwei Gestängeschüssen eines Bohrgestänges mit einem Verbindungsstecker (5) an einem Ende eines ersten der Gestängeschüsse und einer Verbindungsbuchse (9) an einem Ende des zweiten Gestängeschusses, **dadurch gekennzeichnet, dass** der Verbindungsstecker (5) und die Verbindungsbuchse (9) spiralförmig verlaufende, selbsthemmungsfrei ausgestaltete, ineinandergreifende Führungsvorsprünge (6, 8) und/oder Führungsnuten (7) aufweisen.

2. Steckverbindung gemäß Anspruch 1, **dadurch gekennzeichnet, dass** die Führungsvorsprünge (6, 8) und/oder Führungsnuten (7) weitgehend radial ausgerichtete Kontaktflächen (10) aufweisen.

3. Steckverbindung gemäß Anspruch 1 oder 2, **dadurch gekennzeichnet, dass** der Verbindungsstecker (5) und/oder die Verbindungsbuchse (9) einen zumindest teilweise konisch ausgebildeten Einführabschnitt (11, 14) aufweist.

4. Steckverbindung gemäß einem der Ansprüche 1 bis 3, **gekennzeichnet durch** eine Dichtung (12), die im zusammengesteckten Zustand der Steckverbindung einen Ringspalt zwischen dem Verbindungsstecker (5) und der Verbindungsdose (9) abdichtet.

5. Gestängeschuss für ein Bohrgestänge mit einem Gestängeschussgrundkörper, **dadurch gekennzeichnet, dass** der Gestängeschussgrundkörper an einem längsaxialen Ende einen Verbindungsstecker (5) gemäß einem der vorhergehenden Ansprüche und an dem anderen Ende eine Verbindungsbuchse (9) gemäß einem der vorhergehenden Ansprüche aufweist.

6. Gestängeschuss gemäß Anspruch 5, **gekennzeichnet durch** eine zylindrische Lagerfläche (19) zur Aufnahme eines Lagerrings.

7. Gestängeschuss gemäß Anspruch 6, **gekennzeichnet durch** mindestens einen die Lagerfläche (19) in längsaxialer Richtung des Gestängeschusses unterquerenden Kanal (24).

8. Gestängeschuss gemäß einem der Ansprüche 5 bis 7, **gekennzeichnet durch** einen innerhalb des Gestängeschussgrundkörpers, des Verbindungssteckers (5) und der Verbindungsbuchse (9) geführten Signalleitungsabschnitt (15).

9. Gestängeschuss gemäß Anspruch 8, **dadurch gekennzeichnet, dass** die beiden Enden des Signalleitungsabschnitts (15) mit jeweils einem Kupplungsteil zur Verbindung mit einem korrespondierenden Verbindungsteil eines Signalleitungsabschnitts (15) eines zweiten Gestängeschusses versehen sind.

10. Gestängeschuss gemäß Anspruch 9, **dadurch gekennzeichnet, dass** die zwei Kupplungsteile als Axialsteckverbindung ausgebildet sind.

11. Gestängeschuss gemäß einem der Ansprüche 8 bis 10, **dadurch gekennzeichnet, dass** der Signalleitungsabschnitt (15) axial abgestützt ist.

12. Doppelgestängeschuss für ein Doppelbohrgestänge mit einem Außengestängeschuss (2) und einem innerhalb des Außengestängeschusses (2) angeordneten Innengestängeschuss (3) gemäß einem der Ansprüche 5 bis 11.

13. Doppelgestängeschuss gemäß Anspruch 12, **dadurch gekennzeichnet, dass** der Innengestängeschuss (3) über mindestens ein Rotationslager in dem Außengestängeschuss (2) gelagert ist.

14. Doppelgestängeschuss gemäß Anspruch 12 oder 13, **dadurch gekennzeichnet, dass** die Lagerung des Innengestängeschusses (3) in dem Außengestängeschuss (2) gegen axiales Verschieben gesichert ist.

15. Doppelgestängeschuss gemäß einem der Ansprüche 12 bis 14, **dadurch gekennzeichnet, dass** der Außengestängeschuss (2) an einem der längsaxialen Enden einen Gewindestecker und an dem anderen Ende eine korrespondierende Gewindebuchse aufweist.

## Claims

1. Plug-in connector for connecting two individual rods of a drill pipe, with a connection plug (5) at one end of a first individual rod and a connection bushing (9) at an end of the second individual rod, **characterised in that** the connection plug (5) and the connection bushing (9) have spirally extending, mutually engaging guide protrusions (6, 8) and/or guide grooves (7) of a design preventing self locking.

2. Plug-in connector according to claim 1, **characterised in that** the guide protrusions (6, 8) and/or guide grooves (7) have mainly radially aligned contact surfaces (10).

3. Plug-in connector according to claim 1 or 2, **characterised in that** the connection plug (5) and/or the connection bushing (9) have an insertion section (11, 14) of an at least partly conical design.

4. Plug-in connection according to one of the claims 1 to 3, **characterised by** a deal (12), which seals an annular gap between the connection plug (5) and the connection bushing (9) in a plugged-in condition of the plug-in connector.

5. Individual rod for a drill pipe, with an individual rod base body, **characterised in that** the individual rod base body has a connection plug (5) according to one of the preceding claims at a longitudinally axial end, and a connection bushing (9) according to one of the preceding claims at the other end.

6. Individual rod according to claim 5, **characterised by** a cylindrical bearing surface (19) for receiving a bearing ring.

7. Individual rod according to claim 6, **characterised by** at least one channel (24) transversing below the bearing surface (19) in a longitudinally axial direction of the individual rod.

8. Individual rod according to one of the claims 5 to 7, **characterised by** a signal line section (15) routed inside the individual rod base body, the connection plug (5) and the connection bushing (9).

9. Individual rod according to claim 8, **characterised in that** the two ends of the signal line section (15) are each equipped with a coupling part for connection with a corresponding connecting part of a signal line section (15) of a second individual rod.

10. Individual rod according to claim 9, **characterised in that** the two coupling parts are designed as an axial plug-in connection.

11. Individual rod according to one of the claims 8 to 10, **characterised in that** the signal line section (15) is axially supported.

12. Double individual rod for a double drill pipe with an external individual rod (2) and an inner individual rod (3) arranged inside the outer individual rod (2) according to one of the claims 5 to 11.

13. Double individual rod according to claim 12, **characterised in that** the inner individual rod (3) is mounted in the outer individual rod (2) via at least one rotation bearing.

14. Double individual rod according to claim 12 or 13, **characterised in that** the bearing of the inner individual rod (3) is secured against axial displacement in the outer individual rod (2).

15. Double individual rod according to one of the claims 12 to 14, **characterised in that** the outer individual rod (2) has a threaded plug at one of the longitudinally axial ends and a corresponding threaded bushing at the other end.

## Revendications

1. Connecteur à fiche pour la connexion de deux tronçons de tige d'une tige de soudage avec une fiche de connexion (5) à une extrémité d'un premier tronçon de tige et un connecteur (9) à une extrémité du deuxième tronçon de tige, **caractérisé en ce que** la fiche de connexion (5) et le connecteur (9) présentent des prolongements de guidage (6, 8) et/ou des rainures de guidage (7) s'étendant en spirale et s'emboîtant l'une dans l'autre et réalisés de manière non-autobloquantes.

2. Connecteur à fiche selon la revendication 1, **caractérisé en ce que** les prolongements de guidage (6, 8) et/ou les rainures de guidage (7) présentent des surfaces de contact (10) orientées essentiellement radialement.

3. Connecteur à fiche selon la revendication 1 ou 2, **caractérisé en ce que** la fiche de connexion (5) et/ou le connecteur (9) présentent une section d'insertion (11, 14) réalisée au moins en partie de manière conique.

4. Connecteur à fiche selon l'une quelconque des revendications 1 à 3 **caractérisé en ce qu'**un joint (12) étanche une fente annulaire entre la fiche de connexion (5) et le connecteur (9) dans l'état enfiché du connecteur à fiche.

5. Tronçon de tige pour une tige de soudage avec un corps de base de tronçon de tige **caractérisé en ce que** le corps de base de tronçon de tige présente une fiche de connexion (5) à une extrémité dans l'axe longitudinal selon l'une des revendications précédentes et un connecteur (9) à l'autre extrémité selon l'une des revendications précédentes.

6. Tronçon de tige selon la revendication 5 **caractérisé en** une surface porteuse cylindrique (19) pour le logement d'un anneau d'appui.

7. Tronçon de tige selon la revendication 6 **caractérisé en** au moins un canal (24) passant en dessous de la surface porteuse (19) dans la direction de l'axe longitudinal du tronçon de tige.

8. Tronçon de tige selon l'une quelconque des revendications 5 à 7, **caractérisé en** une section de ligne de signalisation (15) guidée à l'intérieur du corps de base de tronçon de tige, de la fiche de connexion (5) et du connecteur (9).

9. Tronçon de tige selon la revendication 8, **caractérisé en ce que** les deux extrémités de la section de ligne de signalisation (15) sont prévues avec respectivement une pièce d'accouplement pour la jonction avec une pièce de raccord correspondante d'une section de ligne de signalisation (15) d'un deuxième tronçon de tige.

10. Tronçon de tige selon la revendication 9, **caractérisé en ce que** les deux pièces d'accouplement sont formées comme des connecteurs à fiche axiaux.

11. Tronçon de tige selon l'une quelconque des revendications 8 à 10, **caractérisé en ce que** la section de ligne de signalisation (15) est soutenue axialement.

12. Tronçon de tige double pour une tige de soudage double avec un tronçon de tige extérieur (2) et un tronçon de tige intérieur (3) disposé à l'intérieur du tronçon de tige extérieur (2) selon l'une quelconque des revendications 5 à 11.

13. Tronçon de tige double selon la revendication 12, **caractérisé en ce que** le tronçon de tige intérieur (3) coulisse dans le tronçon de tige extérieur (2) sur au moins un palier de rotation.

14. Tronçon de tige double selon la revendication 12 ou 13, **caractérisé en ce que** le logement du tronçon de tige intérieur (3) est fixé dans le tronçon de tige extérieur (2) pour éviter tout déplacement axial.

15. Tronçon de tige double selon l'une quelconque des revendications 12 à 14, **caractérisé en ce que** le tronçon de tige extérieur (2) présente un filetage mâle à l'une des extrémités dans l'axe longitudinal et un filetage femelle correspondant à l'autre extrémité.
